# EUROPÄISCHE PATENTSCHRIFT

(11) **EP 3 059 022 B1**
(45) Veröffentlichungstag und Bekanntmachung des Hinweises auf die Patenterteilung: **11.08.2021**
(21) Anmeldenummer: 16000250.7
(22) Anmeldetag: 02.02.2016
(51) Int. Cl.: B08B 9/045

(54) **REINIGUNGSGERÄT ZUR REINIGUNG VON ROHRLEITUNGEN**
CLEANING DEVICE FOR CLEANING PIPELINES
APPAREIL DE NETTOYAGE DE CONDUITES

(30) Priorität: 12.02.2015 DE 102015002045
(43) Veröffentlichungstag der Anmeldung: 24.08.2016
(73) Patentinhaber: REMS GmbH & Co KG, 71332 Waiblingen (DE)
(72) Erfinder:
(74) Vertreter: Kohl, Karl-Heinz

(56) Entgegenhaltungen:
- DE-A1- 1 807 313
- US-A- 3 206 782
- US-A- 3 329 044
- US-A- 4 395 791
- US-A- 5 235 718

## Beschreibung

Die Erfindung betrifft ein Reinigungsgerät zur Reinigung von Rohrleitungen nach dem Oberbegriff des Anspruches 1.

Ein solches Reinigungsgerät (DE 10 2008 015 532 B4) hat einen Griff, der die Federwelle umschließt und in Längsrichtung der Federwelle verschiebbar ist. Mit dem Griff wird die verstellbare Rolle verstellt, um die Federwelle in beiden Vorschubrichtungen verschieben zu können. Um die Verschiebebewegung des Griffes in eine Verstellbewegung der Rolle umsetzen zu können, ist das Griffrohr mit einer Zahnstange versehen, in die ein Zahnsektor eingreift. Wird der Griff längs der Federwelle verschoben, wird über die Zahnstange der Zahnsektor gedreht, wodurch auch die verstellbare Rolle entsprechend gedreht wird.

Eine solche Verstelleinrichtung für die Rolle ist konstruktiv aufwändig und benötigt einen entsprechend großen Einbauraum. Da der Griff die Federwelle umgibt, befindet er sich an einer griffungünstigen Stelle für den Benutzer, wodurch das Arbeiten mit dem Reinigungsgerät erschwert wird.

Weitere Reinigungsgeräte sind aus US 3206782 A und DE 1807313 A1 bekannt.

Der Erfindung liegt die Aufgabe zugrunde, das gattungsgemäße Reinigungsgerät so auszubilden, dass bei konstruktiv einfacher und kompakter Ausbildung die Verstellung der Rolle einfach möglich ist.

Diese Aufgabe wird beim gattungsgemäßen Reinigungsgerät erfindungsgemäß mit den kennzeichnenden Merkmalen des Anspruches 1 gelöst.

Beim erfindungsgemäßen Reinigungsgerät erstreckt sich der Griff quer zur Federwelle. Der Griff befindet sich dadurch in einer griffgünstigen Position für den Benutzer, der darum ermüdungsfrei auch längere Zeit mit dem Reinigungsgerät arbeiten kann. Da der Griff mit dem in der Gehäuseöffnung drehbaren Träger drehfest verbunden ist, lässt sich die Rolle durch eine einfache Drehbewegung des Griffes um seine Achse in die gewünschte Richtung verstellen. Diese Ausbildung ergibt eine kompakte Bauweise des Gehäuses und damit des gesamten Reinigungsgerätes. Die Drehung des Griffes ermöglicht eine sehr schnelle Umschaltung der Vorschubrichtung der Federwelle.

Der Träger ist vorteilhaft gabelförmig ausgebildet.

Der Träger weist bei einer bevorzugten Ausführungsform zwei Schenkel auf, in denen die Enden einer Achse befestigt sind, auf der die Rolle frei drehbar gelagert ist. Sie befindet sich platzsparend zwischen den Schenkeln des Trägers. In den beiden Schenkeln lässt sich die Achse sicher befestigen. Der Träger kann auch so ausgebildet sein, dass er eine Ausnehmung aufweist, in welcher die Rolle untergebracht ist. Die Achse, welche die Rolle trägt, erstreckt sich in diesem Falle durch diese Ausnehmung. Auch bei einer solchen Ausbildung ergibt sich eine sehr kompakte Ausbildung, da auch bei einer solchen Trägergestaltung die Rolle im Wesentlichen innerhalb des Trägers untergebracht ist und nur so weit über ihn vorsteht, dass die Rolle in Kontakt mit der Federwelle gelangen kann.

Um einen sicheren Vorschub der Federwelle in beiden Achsrichtungen zu gewährleisten, ist der Träger erfindungsgemäß in Richtung auf die Federwelle druckbelastet.

Beim erfindungsgemäßen Reinigungsgerät steht der Träger unter der Kraft wenigstens einer Druckfeder. Sie stellt ein konstruktiv einfaches Bauteil dar, das kostengünstig ist und sich einfach einbauen lässt.

Bei einer vorteilhaften Ausbildung wird die Druckfeder durch ein Tellerfederpaket gebildet, mit dem bei kleinem Bauvolumen hohe Druckkräfte erzeugt werden können.

Zur Verspannung der Druckfeder dient wenigstens ein Spannelement.

Es ist vorteilhaft ein Drehrad, das in eine Aufnahme des Gehäuses geschraubt wird. Dadurch ist eine stufenlose Verstellung des Spannelementes möglich, so dass sich die auf den Träger wirkende Druckkraft feinfühlig einstellen lässt. Die Rolle kann mittels des Spannelementes auf diese Weise optimal so auf die Federwelle gedrückt werden, dass diese im erforderlichen Maße in beiden Vorschubrichtungen bewegt werden kann.

Eine kompakte Ausbildung ergibt sich vorteilhaft, wenn die Druckfeder innerhalb des Spannelementes untergebracht ist. Dabei wird die Druckfeder auch vor Beschädigung und/oder Verschmutzung geschützt.

Bei einer vorteilhaften Ausführungsform liegt die Druckfeder unter Zwischenlage einer Druckscheibe auf dem Träger auf. Die Druckkraft kann somit gleichmäßig auf den Träger übertragen werden. Das Spannelement hat geringen Abstand von der Druckscheibe, so dass eine sichere Druckkrafterzeugung gewährleistet ist. Dabei kann das Spannelement auch so ausgebildet sein, dass es an der Druckscheibe zur Anlage kommt, wenn eine vorgesehene maximale Druckspannung eingestellt ist. Dadurch kann erreicht werden, dass ein zu hoher Anpressdruck der Rolle an der Federwelle vermieden wird.

Zur kompakten Ausbildung des Reinigungsgerätes wird im erfindungsgemäßen Reinigungsgerät der Griff mit einer Achse das Spannelement durchsetzt. Bevorzugt haben der Träger für die dritte Rolle, das Spannelement und der Griff eine gemeinsame, quer, vorzugsweise senkrecht zur Federwelle verlaufende Achse. Eine solche Ausbildung hat den Vorteil, dass der Träger, das Spannelement und der Griff einfach montiert werden können. Die Federwelle, die sich quer hierzu erstreckt, stört die Montage dieser Bauteile nicht.

Vorteilhaft durchsetzt die Achse des Griffes die Druckfeder. Dies trägt weiter zur kompakten Gestaltung des Reinigungsgerätes bei.

Die Anwendung des Reinigungsgerätes durch den Benutzer wird in vorteilhafter Weise erleichtert, wenn die Drehbewegung des Griffes in beiden Richtungen durch jeweils wenigstens einen Anschlag begrenzt ist. Die Rolle kann somit sehr einfach in die beiden maximalen Verstelllagen verstellt werden. Zwischen diesen maximalen Verstelllagen kann der Benutzer des Reinigungsgerätes durch entsprechendes Drehen des Griffes jede gewünschte Zwischenlage der Rolle einstellen. Dies hat Einfluss auf die Vorschubgeschwindigkeit der Federwelle.

Beim erfindungsgemäßen Reinigungsgerät wird die Abstützung der Federwelle durch zwei weitere, lagefeste Rollen gebildet, die der verstellbaren Rolle gegenüberliegen. Die Federwelle wird somit zwischen drei Rollen hindurchgeführt, die jeweils an der Federwelle anliegen. Vorteilhaft haben die drei Rollen einen Winkelabstand von etwa 120° zueinander. Die lagefesten, frei drehbaren Rollen stützen die Federwelle bei ihrer Vorschubbewegung zuverlässig ab, wobei in vorteilhafter Weise nur geringe Reibung auftritt.

Bevorzugt liegen die drei Rollen etwa auf gleicher Höhe im Bereich einer Durchgangsöffnung des Gehäuses, die einen Aufnahmeraum für ein Kupplungsstück der Trommel mit einer gegenüberliegenden Vertiefung des Gehäuses verbindet. Die drei an der Federwelle in diesem Bereich anliegenden Rollen sind auf diese Weise platzsparend im Gehäuse untergebracht, wobei die Federwelle durch die etwa auf gleicher Höhe liegenden Rollen, bezogen auf die Längsrichtung der Federwelle, eine optimale Abstützung und einen optimalen Vorschub gewährleisten.

Die Drehachsen der weiteren, frei drehbaren Rollen sind vorteilhaft gegenüber der Federwelle sowohl in der Horizontalen als auch in der Vertikalen geneigt angeordnet. Die Drehachsen liegen, bezogen auf die Federwelle, spiegelsymmetrisch zur Federwelle, senkrecht auf die Federwelle gesehen. Mit einer solchen Ausbildung ergibt sich ein zuverlässiger Vorschub der Federwelle in ihren beiden Achsrichtungen.

Der Anmeldungsgegenstand ergibt sich nicht nur aus dem Gegenstand der einzelnen Patentansprüche, sondern auch durch alle in den Zeichnungen und der Beschreibung offenbarten Angaben und Merkmale. Sie werden, auch wenn sie nicht Gegenstand der Ansprüche sind, als erfindungswesentlich beansprucht, soweit sie einzeln oder in Kombination gegenüber dem Stand der Technik neu sind.

Weitere Merkmale der Erfindung ergeben sich aus den weiteren Ansprüchen, der Beschreibung und den Zeichnungen.

Die Erfindung wird anhand eines in den Zeichnungen dargestellten Ausführungsbeispieles näher erläutert. Es zeigen
- Fig. 1: im Axialschnitt ein erfindungsgemäßes Reinigungsgerät,
- Fig. 2: teilweise in perspektivischer Darstellung und teilweise in einem Schnitt das erfindungsgemäße Reinigungsgerät,
- Fig. 3: eine Ansicht eines Federwellenantriebes des erfindungsgemäßen Reinigungsgerätes,
- Fig. 4: einen Schnitt längs der Linie IV-IV in Fig. 2,
- Fig. 5: eine Draufsicht auf den Federwellenantrieb des erfindungsgemäßen Reinigungsgerätes.

Mit dem Reinigungsgerät werden Rohrleitungen gereinigt, um beispielsweise Verstopfungen der Rohrleitungen oder auch Kalkablagerungen zu beseitigen. Das Reinigungsgerät ist ein handgeführtes Gerät, das durch einen (nicht dargestellten) motorischen Antrieb angetrieben wird. Ein solcher Antrieb ist vorteilhaft eine Handbohrmaschine, an welche das Reinigungsgerät vom Benutzer angeschlossen werden kann.

Das Reinigungsgerät hat eine drehbare Trommel 1, die eine Federwelle 2 aufnimmt. Die Federwelle 2 wird auch als Reinigungsspirale bezeichnet, die in das zu reinigende Rohr in noch zu beschreibender Weise geschoben wird. Die Federwelle 2 wird innerhalb der Trommel 1 in bekannter Weise aufgewickelt.

Die Trommel 1 hat einen Zylinderteil 3, auf den stirnseitig ein Deckel 4 aufgesetzt und lösbar mit ihm verbunden ist. Im Bereich von Befestigungsschrauben 5, mit denen der Deckel 4 an der Stirnseite des Zylinderteiles 3 befestigt wird, ist der Zylinderteil verdickt ausgebildet, so dass die Befestigungsschrauben 5 ausreichenden Halt finden. Diese verdickten Bereiche verstärken außerdem die Trommel 1. Die Befestigungsschrauben 5 liegen mit ihren Köpfen versenkt im Deckel 4.

Der Deckel 4 hat einen umlaufenden schmalen Rand 6, der auf der Stirnseite des Zylinderteils 3 aufliegt. Damit der Deckel 4 einfach gegenüber der Trommel 1 bzw. seinem Zylinderteil 3 ausgerichtet werden kann, hat er eine umlaufende Ringwand 7, mit welcher der Deckel 6 an der zylindrischen Innenwand 8 des Zylinderteils anliegt. Der umlaufende Rand 6 bildet einen Radialflansch, der senkrecht an die Ringwand 7 anschließt.

Der mittlere Bereich des Deckels 4 ist als Konus 9 ausgebildet, der sich in Richtung auf das Innere der Trommel 1 verjüngt. Mittig ist der Konus 9 mit einer Haltebuchse 10 versehen, in der zentral ein Antriebsbolzen 11 befestigt ist. Er steht über die Haltebuchse 10 vor und ragt in eine durch den Konus 9 gebildete Vertiefung 12 des Deckels 4. Vorteilhaft ragt der Antriebsbolzen 11 nicht über die Stirnseite der Trommel 1 vor. Der überstehende Teil des Antriebsbolzens 11 wird vom Spannfutter der Bohrmaschine aufgenommen. Mit dem eingespannten Antriebsbolzen 11 wird die gesamte Trommel 1 um ihre Achse gedreht.

Der Zylinderteil 3 der Trommel 1 geht in einen Konusteil 13 über, der sich in gleicher Richtung verjüngt wie der Konus 9 des Deckels 4. Der Konusteil 13 schließt am schmalen Ende an ein flaches Endstück 14 an, das zentral eine Durchführöffnung 15 für die Federwelle 2 aufweist. In die Durchführöffnung 15 ragt ein Hals 16 einer Lagerbuchse 17. Der Hals 16 steht nach innen über das Endstück 14 der Trommel 1 vor. Auf das überstehende Halsende ist eine Mutter 18 geschraubt, mit der die Lagerbuchse 17 fest mit der Trommel 1 verbunden wird.

Das Endstück 14 weist an seiner Außenseite eine mittige Vertiefung 19 auf, in welche die Lagerbuchse 17 ragt. Sie liegt am Boden sowie an der Seitenwand der Vertiefung 19 an und ist dadurch gegenüber der Trommel 1 ausgerichtet. Die Durchführöffnung 15 und der gegenüberliegende Antriebsbolzen 11 liegen fluchtend zueinander sowie in der Achse der Trommel 1. Mit der Mutter 18 wird die Lagerbuchse 17 fest gegen den Boden der Vertiefung 19 gezogen.

Die Lagerbuchse 17 ragt in einen Aufnahmeraum 20 eines Gehäuses 21 (Fig. 3). Der Aufnahmeraum 20 hat eine Innenwand 22, die beispielhaft aus drei im Durchmesser unterschiedlichen Innenwandabschnitten 22a bis 22c gebildet wird. Der Innenwandabschnitt 22a, der an einen Boden 23 des Aufnahmeraumes 20 anschließt, hat den kleinsten Durchmesser. Der mittlere Innenwandabschnitt 22b hat einen größeren Durchmesser, der seinerseits kleiner ist als der Durchmesser des Innenwandabschnittes 22c, der an die freie Stirnseite 24 des Gehäuses 21 anschließt. Die Innenwandabschnitte 22a bis 22c gehen jeweils über eine umlaufende Radialschulter 25, 26 ineinander über. Die Radialschulter 25 am Übergang zwischen den beiden Innenwandabschnitten 22a, 22b dient als Anlage für ein Drehlager 27 (Fig. 1), das beispielhaft ein Kugellager ist. Die axiale Breite des Drehlagers 27 entspricht vorteilhaft der axialen Breite des mittleren Innenwandabschnittes 22b.

Im Innenwandabschnitt 22c befindet sich eine Ringnut 28 (Fig. 4), die einen Sicherungsring 29 aufnimmt (Fig. 1), der an dem von der Radialschulter 25 abgewandten Ende des Drehlagers 27 anliegt. Dadurch ist die gesamte Trommel 1 gegen Herausziehen aus dem Gehäuse 21 axial gesichert.

Auf der Lagerbuchse 17 ist das Drehlager 27 zwischen einem Sicherungsring 30 und einer umlaufenden Radialschulter 31 axial gesichert. Der Sicherungsring 30 befindet sich in der Einbaulage der Trommel 1 etwa in Höhe der Radialschulter 25, während sich die Radialschulter 31 der Lagerbuchse 17 etwa in Höhe des Sicherungsringes 29 des Gehäuses 21 befindet.

Die Lagerbuchse 17 hat in der Einbaulage geringen Abstand vom Boden 23 des Aufnahmeraumes 20, so dass die Trommel 1 ungehindert um ihre Achse drehen kann, wenn sie von der Bohrmaschine drehbar angetrieben wird.

In den Boden 23 des Aufnahmeraumes 20 mündet eine Durchgangsöffnung 32 (Fig. 4), durch welche die Federwelle 2 mit Abstand zur Wandung der Durchgangsöffnung verläuft. Auch von der Wandung der Lagerbuchse 17 hat die Federwelle 2 radialen Abstand, so dass ihre Vorschubbewegung nicht beeinträchtigt wird.

Das Gehäuse 21 weist auf seiner dem Aufnahmeraum 20 abgewandten Seite eine stirnseitige Vertiefung 33 auf, die sich in Richtung auf die Stirnseite 34 des Gehäuses 21 erweitert und durch die Durchgangsöffnung 32 mit dem Aufnahmeraum 20 verbunden ist. Die Federwelle 2 ragt zentrisch durch die Vertiefung 33. Aufgrund der konischen Ausbildung der Vertiefung 33 kann die Federwelle 2 beim Einsatz des Reinigungsgerätes Querbewegungen ausführen, ohne dass sie mit der Wandung der Vertiefung 33 in Berührung kommt.

Das Gehäuse 21 ist im Bereich der Vertiefung 33 mit einer radial zur Durchgangsöffnung 32 liegenden Lageröffnung 35 versehen, in der ein Träger 36 drehbar gelagert ist. Der Träger 36 ist vorteilhaft gabelförmig ausgebildet und hat zwei parallel zueinander liegende Schenkel 37, 38, in denen eine Achse 39 befestigt ist. Auf ihr sitzt frei drehbar eine Rolle 40, die über die Trägerschenkel 37, 38 vorsteht und so in die Durchgangsöffnung 32 ragt, dass sie auf der Federwelle 2 zur Auflage gebracht werden kann.

Das Gehäuse 21 ist im Bereich der Lageröffnung 35 mit einem vorstehenden Hals 41 versehen, der vorteilhaft einstückig mit dem Gehäuse 21 ausgebildet ist. In den zylindrischen Hals 41 ragt ein zylindrischer Ansatz 42 eines Stellrades 43. Der Ansatz 42 ist in den Hals 41 geschraubt, der von einem Drehgriff 44 absteht, der sich im Bereich außerhalb des Halses 41 befindet.

Der Ansatz 42 liegt unter Zwischenlage einer Druckscheibe 45 auf dem Träger 36 flächig auf.

Im Ansatz 42 ist wenigstens eine Druckfeder 46 untergebracht, die über die Druckscheibe 45 den Träger 36 in Richtung auf die Federwelle 2 belastet. Die Druckfeder 46 wird vorteilhaft durch ein Federpaket, insbesondere ein Tellerfederpaket, gebildet, das sich mit einem Ende auf der Druckscheibe 45 und mit dem anderen Ende an einer Ringschulter 47 abstützt, die in einem die Druckfeder 46 aufnehmenden Aufnahmeraum 48 des Ansatzes 42 vorgesehen ist. Der Ansatz 42 hat geringen Abstand von der Druckscheibe 45, so dass eine sichere Druckbeaufschlagung des Trägers 36 gewährleistet ist.

Wie Fig. 1 zeigt, kann das Tellerfederpaket 46 auch unmittelbar auf dem Träger 36 aufliegen, so dass eine Druckscheibe entfallen kann.

Mit dem Stellrad 43, dessen Außendurchmesser größer ist als der Außendurchmesser des Ansatzes 42, wird die Druckkraft eingestellt, mit der über die Druckfeder 46 die Rolle 40 auf der Federwelle 2 aufliegt. Da der Ansatz 42 in den Hals 41 geschraubt ist, kann die Federkraft stufenlos eingestellt und so an die jeweiligen Gegebenheiten angepasst werden.

Der Träger 36 kann mittels eines Griffes 49 um seine Achse gedreht werden. Der Griff 49 erstreckt sich senkrecht zur Federwelle 2. Der Griff 49 hat eine Achse 50, die den Drehgriff 44, die Druckfeder 46 und die Druckscheibe 45 durchsetzt und im Träger 36 befestigt ist. Wird der Griff 49 um seine Achse gedreht, dann wird entsprechend der Träger 36 um seine Achse gedreht.

Die Rolle 40 liegt in der Darstellung gemäß den Fig. 1 bis 5 von oben auf der Federwelle 2 auf.

Das Reinigungsgerät hat als Abstützung für die Federwelle 2 zwei weitere Rollen 51, 52, die um ihre Achsen frei drehbar sind. Diese Rollen 51, 52 sitzen auf jeweils einer Achse 53, 54, die im Gehäuse 21 so befestigt ist, dass die Rollen 51, 52 in die Durchgangsöffnung 32 ragen und an der Federwelle 2 anliegen. Wie sich aus Fig. 3 ergibt, liegen die Rollen 40, 51, 52, in Achsrichtung der Durchgangsöffnung 32 gesehen, derart, dass ihre Berührbereiche mit der Federwelle 2 einen Winkelabstand von etwa 120° haben.

Die Achsen 53, 54 sind so im Gehäuse 21 befestigt, dass die auf ihnen sitzenden Rollen 51, 52 in die Durchgangsöffnung 32 ragen.

Die Drehachsen 55, 56 (Fig. 5) der Rollen 51, 52 liegen, senkrecht zur Federwelle 2 gesehen, beiderseits der Federwelle 2 spitzwinklig zueinander sowie zur Längsachse 58 der Federwelle 2. In Draufsicht auf die Federwelle 2 gesehen (Fig. 5) schneiden die Drehachsen 55, 56 einander in der Längsachse 58 der Federwelle 2. Außerdem sind die Drehachsen 55, 56 in Bezug auf die Achse 58 der Federwelle 2 im Bereich der Durchgangsöffnung 32 geneigt angeordnet (Fig. 3 bis 5). Die beiden Rollen 51, 52 liegen, in Draufsicht auf die Federwelle 2 gesehen (Fig. 5), spiegelsymmetrisch zueinander, bezogen auf die Längsachse 58 der Federwelle 2.

Die Drehachse 57 der Rolle 40 kann durch Drehen des Trägers 36 in unterschiedliche Lagen relativ zur Federwelle 2 eingestellt werden. Durch Drehen des Trägers 36 um seine Achse wird die Drehachse 57 in unterschiedliche Schräglagen bezüglich der Achse der Federwelle 2 verstellt, in Draufsicht auf die Federwelle 2 gemäß Fig. 5 gesehen. In dieser Draufsicht schließt die Drehachse 57 der Rolle 40 einen Winkel α mit der Achse 58 der Federwelle 2 ein. Dadurch wird auf die Federwelle 2 eine Axialkraft ausgeübt, die dazu führt, dass die Federwelle 2 bei angetriebener Trommel 1 ausgefahren wird. Je nach Stellung der Rolle 40 wird die Federwelle 2 vor- oder zurückgeschoben.

Mit dem Griff 49 kann der Träger 36 um seine Achse so gedreht werden, dass die Drehachse 57 der Rolle 40 mit der Achse 58 der Federwelle 2 den Winkel α in der anderen Richtung einschließt. In diesem Falle sorgt die so eingestellte Rolle 40 dafür, dass die Federwelle 2 bei gleicher Drehrichtung der Trommel 1 zurück in die Trommel bewegt wird.

Zum Einfahren sowie zum Ausfahren der Federwelle 2 ist somit eine Drehrichtungsumkehr der Bohrmaschine bzw. der Trommel 1 nicht erforderlich. Der Benutzer des Reinigungsgerätes muss lediglich den Griff 49 so um seine Achse drehen, dass die Drehachse 57 der Rolle 40 entweder in die eine (strichpunktierte Linie in Fig. 5) oder die andere Richtung (gepunktete Linie in Fig. 5) relativ zur.Achse 58 der Federwelle 2 verläuft, in Draufsicht auf die Federwelle gesehen (Fig. 5).

Da der Griff 49 quer, insbesondere senkrecht zur Federwelle 2 verläuft, lässt sich die Rolle problemlos zwischen den beiden Endstellungen verschwenken. Wird die Rolle 40 in eine Mittelstellung geschwenkt, in welcher ihre Drehachse 57 parallel zur Achse 58 der Federwelle 2 liegt, bleibt die Federwelle 2 stehen und wird nicht weiter axial bewegt. Dadurch kann der Benutzer sehr rasch darauf reagieren, wenn der Widerstand in der zu reinigenden Rohrleitung zu hoch werden sollte. Durch die einfache Drehbewegung des Griffes 49 kann zudem die Umschaltung zwischen Vorwärts- und Rückwärtsbewegung der Federwelle 2 innerhalb kürzester Zeit durchgeführt werden, so dass sich auch hartnäckige Ablagerungen in einem Rohr zuverlässig entfernen lassen.

Da der Griff 49 quer zur Federwelle 2 liegt, kann das Gehäuse 21 beim Reinigungsvorgang bis nahe an das zu reinigende Rohr herangeführt werden, ohne dass die Verstellung der Rolle 40 beeinträchtigt wird. Der Griff 49 dient nicht nur zur Umsteuerung der Axialbewegung der Federwelle 2, sondern auch zum Halten des Reinigungsgerätes. Insbesondere ist dadurch ein ermüdungsfreies Arbeiten mit dem Reinigungsgerät möglich.

Mit dem Drehrad 44 lässt sich die Anpresskraft einstellen, mit der die Rolle 40 auf der Federwelle 2 aufliegt. Mit dem Drehrad 44 lässt sich die Drucckraft der Druckfeder 46 einstellen. Je größer die Anpresskraft der Rolle 40 auf die Federwelle 2 ist, desto größer ist die Unterstützung der Axialbewegung der Federwelle 2 in der jeweiligen Achsrichtung.

Im Ausführungsbeispiel lässt sich der Träger 36 und damit die verstellbare Rolle 40 aus einer Mittelstellung, in der die Drehachse 57 parallel zur Längsachse 58 der Federwelle 2 liegt, beispielsweise um etwa ± 20° drehen. Die beiden Endstellungen können durch Anschläge festgelegt sein, so dass der Benutzer einfach in diese beiden Endstellungen gelangen kann. Da mit dem Griff 49 auch Zwischenstellungen der Rolle 40 eingestellt werden können, lässt sich die Vorschubgeschwindigkeit der Federwelle 2 in beiden Richtungen stufenlos einstellen.

Der Griff 49 liegt mit einem Kegelstück 59 (Fig. 4) auf der Stirnseite des Drehrades 44 auf. Da das Kegelstück 59 wesentlich kleineren Durchmesser als der Griff 49 hat, lässt sich der Griff 49 einfach gegenüber dem Drehrad 44 drehen.

Da der Griff 49 quer in Bezug auf die Federwelle 2 im Bereich der Durchgangsöffnung 32 bzw. der Vertiefung 33 verläuft, hat das Gehäuse 21 in Achsrichtung nur eine geringe Länge. Die drei Rollen 40, 51, 52 lassen sich problemlos in dem kleinen Gehäuse 21 unterbringen. Da die Rollen 51, 52 unverstellbar im Gehäuse 21 angeordnet sind, sind für sie auch keine Verstelleinrichtungen erforderlich, was zur kompakten Form des Gehäuses 21 beiträgt. Der Griff 49 lässt sich einfach montieren, da er quer zur Federwelle 2 in das Gehäuse 21 eingesetzt wird. Der Griff 49 und die Federwelle 2 können unabhängig voneinander montiert bzw. demontiert werden. Sollte beispielsweise die Federwelle 2 beschädigt sein, kann sie einfach ausgetauscht werden, ohne dass der Griff 49 abgebaut bzw. demontiert werden müsste. Ebenso lässt sich der Griff 49 im Bedarfsfall einfach austauschen. Die Federwelle 2 wird vom Austausch des Griffes 49 nicht berührt.

Wie Fig. 3 zeigt, ist der Durchmesser des Drehrades 44 nur geringfügig kleiner als der Außendurchmesser des Gehäuses 21. Der Hals 41 hat kleineren Durchmesser als das Drehrad 44 und das Gehäuse 21, was zur kompakten Bauform des Gerätes beiträgt. Auch der Griff 49 ist so ausgebildet, dass er, in seiner Achsrichtung gesehen, nicht über das Drehrad 44 ragt. Der Griff 49 ist ausreichend lang, so dass er von der Hand des Benutzers bequem umfasst und zum Verstellen der Rolle 40 um seine Achse gedreht werden kann. Der Griff 49 kann aus jedem geeigneten Werkstoff hergestellt werden. Vorzugsweise besteht der Griff 49 aus einem geeigneten Kunststoff. Die Achse 50 besteht aus metallischem Werkstoff und ist an ihrem von der Rolle 40 abgewandten Ende in den Griff 49 eingebettet.

Die Federwelle 2 trägt an ihrem in Vorschubrichtung vorderen Ende in bekannter Weise ein entsprechendes Reinigungswerkzeug, mit dem die Ablagerungen im zu reinigenden Rohr entfernt werden können.

Das Reinigungsgerät zeichnet sich durch seine einfache konstruktive Gestaltung aus. Insbesondere die Umstellung bzw. Verstellung der Rolle 40 ist in einfacher Weise möglich, weil sie im Träger 36 gelagert ist, der mittels des Griffes 49 lediglich um seine Achse gedreht wird. Dadurch wird die Drehbewegung des Griffes 49 unmittelbar in die Drehbewegung des Trägers 36 umgesetzt, so dass aufwändige Zwischenübertragungselemente nicht erforderlich sind, die den Bauraum und damit die Baugröße des Gehäuses 21 vergrößern würden.

## Patentansprüche

1. Reinigungsgerät zur Reinigung von Rohrleitungen, mit einer Federwelle (2), die in einer drehbar angetriebenen Trommel (1) untergebracht ist und an der wenigstens eine mittels eines Griffes (49) verstellbare Rolle (40) anliegt, die eine Vorschubkraft auf die Federwelle (2) ausübt und sie gegen eine Abstützung drückt, wobei der Griff (49) quer in Bezug auf die Federwelle (2) angeordnet und mit einem Träger (36) für die verstellbare Rolle (40) drehfest verbunden ist, der in einer Öffnung (35) eines Gehäuses (21) verstellbar gelagert ist,
**dadurch gekennzeichnet, dass** der Griff (49) um seine Längsachse drehbar ist, dass der Träger (36) in Richtung auf die Federwelle (2) druckbelastet ist und unter der Kraft wenigstens einer Druckfeder (46) steht, die durch wenigstens ein Spannelement (44) verspannbar ist, das von einer Achse (50) des Griffes (49) durchsetzt ist, und dass die Abstützung durch zwei weitere, lagefeste Rollen (51, 52) gebildet ist, die der verstellbaren Rolle (40) gegenüberliegen.

2. Reinigungsgerät nach Anspruch 1,
**dadurch gekennzeichnet, dass** der Träger (36) gabelförmig ausgebildet ist.

3. Reinigungsgerät nach Anspruch 2,
**dadurch gekennzeichnet, dass** der Träger (36) zwei Schenkel (37, 38) aufweist, in denen die Enden einer Achse (39) befestigt sind, auf der die verstellbare Rolle (40) frei drehbar ist, die zwischen den Schenkeln (37, 38) liegt.

4. Reinigungsgerät nach einem der Ansprüche 1 bis 3,
**dadurch gekennzeichnet, dass** der Träger (36) unter der Kraft wenigstens eines Tellerfederpaketes steht.

5. Reinigungsgerät nach einem der Ansprüche 1 bis 4,
**dadurch gekennzeichnet, dass** das Spannelement (44) ein Drehrad ist, das in eine Aufnahme (41) des Gehäuses (21) schraubbar ist.

6. Reinigungsgerät nach einem der Ansprüche 1 bis 5,
**dadurch gekennzeichnet, dass** die Druckfeder (46) im Spannelement (44) untergebracht ist.

7. Reinigungsgerät nach einem der Ansprüche 1 bis 6,
**dadurch gekennzeichnet, dass** das Spannelement (44) unter Zwischenlage einer Druckscheibe (45) auf dem Träger (36) aufliegt.

8. Reinigungsgerät nach einem der Ansprüche 1 bis 7,
**dadurch gekennzeichnet, dass** der Träger (36), das Spannelement (44) und der Griff (49) eine gemeinsame, quer, vorzugsweise senkrecht, zur Federwelle (2) verlaufende Achse haben.

9. Reinigungsgerät nach einem der Ansprüche 1 bis 8,
**dadurch gekennzeichnet, dass** die Achse (50) des Griffes (49) die Druckfeder (46) durchsetzt.

10. Reinigungsgerät nach einem der Ansprüche 1 bis 9,
**dadurch gekennzeichnet, dass** die Drehbewegung des Griffes (49) in beiden Richtungen durch jeweils wenigstens einen Anschlag begrenzt ist.

11. Reinigungsgerät nach einem der Ansprüche 1 bis 10,
**dadurch gekennzeichnet, dass** die drei Rollen (40, 51, 52) etwa auf gleicher Höhe im Bereich einer Durchgangsöffnung (32) liegen, die einen Aufnahmeraum (20) für ein Kupplungsstück (17) der Trommel (1) mit einer gegenüberliegenden Vertiefung (33) des Gehäuses (21) verbindet.

12. Reinigungsgerät nach einem der Ansprüche 1 bis 11,
**dadurch gekennzeichnet, dass** die Drehachsen (55, 56) der weiteren Rollen (51, 52) gegenüber der Federwelle (2) sowohl in der Horizontalen als auch in der Vertikalen geneigt sind.

## Claims

1. Cleaning device for cleaning pipelines, having a spring shaft (2), which is housed in a rotatably driven drum (1) and which is abutted by at least one roller (40) which can be adjusted by means of a handle (49), which roller (40) exerts a feed force on the spring shaft (2) and presses it against a support, wherein the handle (49) is arranged transversely with respect to the spring shaft (2) and is connected in a rotationally fixed manner to a carrier (36) for the adjustable roller (40), which carrier (36) is adjustably mounted in an opening (35) of a housing (21),
**characterized in that** the handle (49) is rotatable about its longitudinal axis, **in that** the carrier (36) is pressure-loaded in the direction of the spring shaft (2) and is under the force of at least one pressure spring (46), which can be tensioned by at least one tensioning element (44), through which an axis (50) of the handle (49) passes, and **in that** the support is formed by two further positionally fixed rollers (51, 52), which are opposite the adjustable roller (40).

2. Cleaning device according to Claim 1, **characterized in that** the carrier (36) is forkshaped.

3. Cleaning device according to Claim 2, **characterized in that** the carrier (36) has two legs (37, 38) in which the ends of an axle (39) are fixed, on which the adjustable roller (40) is freely rotatable, which lies between the legs (37, 38).

4. Cleaning device according to one of Claims 1 to 3, **characterized in that** the carrier (36) is under the force of at least one disc spring assembly.

5. Cleaning device according to one of Claims 1 to 4, **characterized in that** the tensioning element (44) is a rotary wheel, which can be screwed into a receptacle (41) of the housing (21).

6. Cleaning device according to one of Claims 1 to 5, **characterized in that** the pressure spring (46) is housed in the tensioning element (44).

7. Cleaning device according to one of Claims 1 to 6, **characterized in that** the tensioning element (44) rests on the carrier (36) with the interposition of a thrust washer (45).

8. Cleaning device according to one of Claims 1 to 7, **characterized in that** the carrier (36), the tensioning element (44) and the handle (49) have a common axis running transversely, preferably perpendicularly, to the spring shaft (2).

9. Cleaning device according to one of Claims 1 to 8, **characterized in that** the axis (50) of the handle (49) passes through the pressure spring (46).

10. Cleaning device according to one of Claims 1 to 9, **characterized in that** the rotational movement of the handle (49) is limited in both directions by respectively at least one stop.

11. Cleaning device according to one of Claims 1 to 10, **characterized in that** the three rollers (40, 51, 52) are at approximately the same height in the region of a through opening (32), which connects a receiving space (20) for a coupling piece (17) of the drum (1) to an opposite recess (33) of the housing (21).

12. Cleaning device according to one of Claims 1 to 11, **characterized in that** the axes of rotation (55, 56) of the other rollers (51, 52) are inclined both horizontally and vertically with respect to the spring shaft (2).

## Revendications

1. Appareil de nettoyage, destiné à nettoyer des tuyauteries, pourvu d'un arbre à ressort (2), qui est logé dans un tambour (1) entraîné en rotation et qui s'appuie sur l'au moins un galet (40) ajustable au moyen d'une poignée (49) qui exerce une force d'avance sur l'arbre à ressort (2) et l'appuie contre un soutien, la poignée (49) étant placée à la transversale par rapport à l'arbre à ressort (2) et étant reliée de manière solidaire en rotation avec un support (36) pour le galet (40) ajustable qui est logé en étant ajustable dans un orifice (35) d'un boîtier (21),
**caractérisé en ce que** la poignée (49) est rotative autour de son axe longitudinal, **en ce que** le support (36) est contraint en pression en direction de l'arbre à ressort (2) et est soumis à la force d'au moins un ressort de pression (46) qui est susceptible d'être tendu par au moins un élément tenseur (44) qui est traversé par un axe (50) de la poignée (49) et **en ce que** le soutien est formé de deux galets (51, 52) en position fixe, qui sont opposés au galet (40) ajustable.

2. Appareil de nettoyage 1,
**caractérisé en ce que** le support (36) est conçu en forme de fourche.

3. Appareil de nettoyage selon la revendication 2,
**caractérisé en ce que** le support (36) comporte deux branches (37, 38) dans lesquelles sont fixées les extrémités d'un axe (39) sur lesquelles le galet (40) ajustable qui se situe entre les branches (37, 38) est librement mobile.

4. Appareil de nettoyage selon l'une quelconque des revendications 1 à 3, **caractérisé en ce que** le support (36) est sous l'emprise de la force d'au moins groupe de ressorts Belleville.

5. Appareil de nettoyage selon l'une quelconque des revendications 1 à 4,
**caractérisé en ce que** l'élément tenseur (44) est une roue rotative susceptible d'être vissée dans un logement (41) du boîtier (21).

6. Appareil de nettoyage selon l'une quelconque des revendications 1 à 5,
**caractérisé en ce que** le ressort de pression (46) est logé dans l'élément tenseur (44).

7. Appareil de nettoyage selon l'une quelconque des revendications 1 à 6,
caractérisé en ce l'élément tenseur (44) s'appuie sur le support (36) sous interposition d'un disque de pression (45).

8. Appareil de nettoyage selon l'une quelconque des revendications 1 à 7, **caractérisé en ce que** le support (36), l'élément tenseur (44) et la poignée (49) ont un axe commun, s'écoulant de préférence à la perpendiculaire de l'arbre à ressort (2).

9. Appareil de nettoyage selon l'une quelconque des revendications 1 à 8,
**caractérisé en ce que** l'axe (50) de la poignée (49) traverse le ressort de pression (46).

10. Appareil de nettoyage selon l'une quelconque des revendications 1 à 9,
**caractérisé en ce que** le mouvement en rotation de la poignée (49) est délimité dans les deux directions par chaque fois au moins une butée.

11. Appareil de nettoyage selon l'une quelconque des revendications 1 à 10,
**caractérisé en ce que** les trois galets (40, 51, 52) se situent approximativement à la même hauteur dans la zone d'un orifice de passage (32) qui relie est espace de logement (20) d'une pièce d'accouplement (17) du tambour (1) avec un renfoncement (33) opposé du boîtier (21) .

12. Appareil de nettoyage selon l'une quelconque des revendications 1 à 11,
**caractérisé en ce que** les axes de rotation (55, 56) des galets (51, 52) supplémentaires sont inclinés aussi bien à l'horizontale qu'à la verticale par rapport à l'arbre à ressort (2).
